# FASCICULE DE BREVET EUROPEEN

(11) **EP 2 865 810 B1**
(45) Date de publication et mention de la délivrance du brevet: **11.05.2016**
(21) Numéro de dépôt: 14290274.1
(22) Date de dépôt: 12.09.2014
(51) Int. Cl.: E02D 1/02

(54) **Perfectionnement aux dispositifs de mise en pression de la paroi d'un puits**
Perfektionierung für Vorrichtungen zur Druckbelastung der Wand eines Brunnens
Improvements to devices for applying pressure to the wall of a well

(30) Priorité: 07.10.2013 FR 1302322
(43) Date de publication de la demande: 29.04.2015
(73) Titulaire: Arsonnet, Gérard, 91160 Saulx Les Chartreux (FR)
(72) Inventeur: Arsonnet, Gérard, 91160 Saulx Les Chartreux (FR)
(74) Mandataire: Flavenot, Bernard

(56) Documents cités:
- EP-A1- 2 218 827

## Description

La présente invention concerne un perfectionnement aux dispositifs permettant de mettre en pression une partie de la paroi d'un puits pour la réalisation d'essais de chargement d'un terrain dans lequel est foré ce puits.

Pour construire quelque immeuble ou analogue que ce soit sur un terrain, il est préférable de vérifier au moins que ce terrain pourra supporter un tel immeuble, c'est-à-dire sa "charge". Pour ce faire, l'une des solutions possibles est de réaliser un puits dans le sol et de mesurer les charges qu'il peut supporter, en d'autres termes d'évaluer les déformations du sol quand il est soumis à des pressions données.

C'est ainsi que l'on connaît un système qui est généralement désigné, par la Société GEOMATECH, sous le vocable CPV (Contrôleur Pression Volume).

L'art antérieur dans ce domaine est illustré par le contenu du EP-2218827 au nom du Demandeur.

Un tel système comporte essentiellement une sonde dite "tri-cellulaire" constituée d'une cellule dite "centrale" comprenant une entrée d'alimentation, et deux cellules dites de "garde" comprenant chacune une entrée d'alimentation, ces cellules de garde bordant au contact la cellule centrale respectivement sensiblement à ses deux extrémités opposées, une première source de fluide incompressible avec une sortie reliée fluidiquement à l'entrée d'alimentation de la cellule centrale, et une seconde source de fluide compressible comportant une sortie reliée fluidiquement aux entrées d'alimentation respectivement des deux cellules de garde.

Cette sonde tri-cellulaire est en outre généralement, mais pas nécessairement, de forme sensiblement annulaire et est située sur la paroi d'un forage ou à l'intérieur d'un tube lanterné placé à l'intérieur d'un forage, d'une section transversale inférieure à la section transversale du forage.

Pour effectuer des essais de chargement du terrain dans lequel est foré le puits, la tige de forage avec la sonde tri-cellulaire nue ou dans un tube lanterné, positionnée comme défini ci-dessus, est descendue dans le puits de façon que la sonde se trouve au niveau de la partie du sol à tester.

Puis, au moyen d'une source de fluide incompressible, par exemple une bâche d'eau mise en pression par un gaz sous pression, la cellule centrale est elle-même mise en pression. L'étude des variations de pression dans la bâche, ou de niveau d'eau dans cette bâche, permet de façon connue de déterminer la valeur du chargement du terrain dans lequel se trouve la sonde tri-cellulaire. Ce procédé est bien connu depuis longtemps et, comme il n'entre pas dans le champ de protection de la présente invention, il ne sera pas plus amplement développé ici.

Le procédé pour mesurer les charges qu'un terrain peut supporter avec un dispositif tel que succinctement décrit ci-dessus donne en général de bons résultats mais il ne permet pas, si elles sont nécessaires, des mesures très précises, ni de faire varier de façon très aisée, fiable et parfaitement déterminée, le volume de fluide incompressible dans la cellule centrale de la sonde tri-cellulaire.

Aussi, la présente invention a-t-elle pour but de réaliser un perfectionnement au dispositif décrit ci-dessus, pour lui permettre d'appliquer de très hautes pressions dans le but d'obtenir de meilleurs résultats que ceux qu'il permet d'obtenir.

Plus précisément, la présente invention a pour objet un dispositif permettant de mettre en pression une partie de la paroi d'un puits ayant les caractéristiques énoncées dans la revendication 1 annexée.

D'autres caractéristiques et avantages de la présente invention apparaîtront au cours de la description suivante donnée en regard du dessin annexé à titre illustratif mais nullement limitatif, dans lequel :
La figure unique représente le schéma bloc d'un mode de réalisation du dispositif selon l'invention permettant de mettre en pression une partie de la paroi d'un puits pour la réalisation d'essais de chargement du terrain dans lequel est foré ce puits.

Il est tout d'abord précisé que, dans la présente description, si l'adverbe "sensiblement" est associé à un qualificatif d'un moyen donné, ce qualificatif doit être compris au sens strict ou approché.

La présente invention concerne un dispositif permettant de mettre en pression une partie de la paroi 1 d'un puits 2 pour, notamment, la réalisation d'essais de chargement statique du terrain 3 dans lequel est réalisé ce puits grâce à une sonde dilatable radialement introduite dans le puits.

De tels essais permettent d'obtenir une courbe de variation des informations volumétriques du terrain en fonction de la contrainte appliquée, et de définir une relation contrainte-déformation du terrain pour en déduire trois paramètres images qui sont connus des hommes du métier, à savoir (i) un module de déformation du sol, (ii) une pression dite de fluage, et (iii) une pression limite.

Les procédures permettant d'obtenir ces paramètres sont bien connues en elles-mêmes et ne seront pas plus amplement décrites ici, d'autant plus qu'elles n'entrent pas dans le champ de protection de l'invention qui concerne le dispositif pour les mettre en oeuvre.

Ceci ayant été exposé, le dispositif comporte, par référence à la figure unique, une sonde qui, dans le mode de réalisation illustré, est une sonde tri-cellulaire 10. Mais cette sonde pourrait être de type monocellulaire, bien connue en elle-même, qui se déduit sans aucune difficulté de cette sonde tri-cellulaire illustrée et décrite ci-après à titre d'exemple.

Cette sonde tri-cellulaire est essentiellement constituée d'une cellule dite "centrale" 11 comprenant une entrée d'alimentation 16 et deux cellules dites "de garde" 12, 13 comprenant chacune une entrée d'alimentation 17, 18, ces deux cellules de garde bordant la cellule centrale 11 au contact, c'est-à-dire à parties de parois communes, respectivement sensiblement à ses deux extrémités opposées 14, 15.

Les trois cellules 11, 12, 13 de la sonde tri-cellulaire 10 ont des parois en un matériau élastique et certaines parties de parois sont communes, comme illustré sur la figure unique, entre les cellules de garde 12, 13 et la cellule centrale 11. Selon une réalisation préférentielle, ce matériau élastique est du caoutchouc.

Le dispositif comporte en outre une première source de fluide incompressible 20 comme de l'eau ou analogue, avec une sortie 21, des premiers moyens 22 pour relier fluidiquement la sortie 21 de la première source 20 à l'entrée d'alimentation 16 de la cellule centrale 11, par exemple une conduite à paroi rigide et relativement indéformable au moins sous des pressions de l'ordre de celles qui sont utilisées pour la mise en oeuvre du dispositif.

Cette première source 20 est constituée d'une source primaire 100 apte à délivrer, à une sortie 43, un fluide primaire incompressible sous une pression de valeur Pp et d'un amplificateur de pression 200 pour amener la valeur de pression Pp à une valeur de pression Pto supérieure à Pp, cet amplificateur de pression comportant en outre des moyens d'entrée 201 reliés fluidiquement à la sortie 43 de la source primaire 100 et des moyens de sortie 202, ces moyens de sortie 202 constituant en fait la sortie 21 de la première source de fluide incompressible 20.

Selon une réalisation très préférentielle, la source primaire 100 est constituée, comme illustré sur la figure unique, par un vérin 40 comprenant une chambre cylindre 41 définie selon un axe longitudinal 42, cette chambre cylindre comprenant une sortie d'alimentation 43, cette sortie d'alimentation 43 étant située sensiblement à une première 44 des deux extrémités 44, 45 de la chambre cylindre.

Le vérin comporte aussi un piston 46 monté coulissant de façon étanche dans la chambre cylindre 41 en y délimitant deux parties 47, 50 à volume variable en fonction du déplacement du piston 46, une première partie 47 apte à être remplie d'un fluide primaire incompressible et qui comporte la sortie d'alimentation 43, et une seconde partie 50 qui, elle, ne comprend pas cette sortie d'alimentation 43.

Le vérin comporte aussi une tige de commande 48 et des moyens pour lier une première extrémité 49 de la tige de commande au piston 46 de façon que la tige de commande soit située au moins partiellement dans la seconde partie 50 de la chambre cylindre 41. Ces moyens pour lier une première extrémité 49 de la tige de commande 48 au piston 46 peuvent être de différents types : soudure, vissage, emboîtement, etc...

Le dispositif comporte en outre des moyens 60 pour commander la translation de la tige de commande 48 sensiblement suivant l'axe longitudinal 42 de façon à faire coulisser le piston 46 dans la chambre cylindre 41 d'une quantité déterminée, qui sera prédéterminée par l'homme du métier pour réaliser les essais qu'il souhaite effectuer. Le coulissement du piston 46 va faire varier en conséquence au moins le volume de la partie 47 de la chambre cylindre 41, cette variation de volume étant en fait proportionnelle à la translation du piston.

Selon une réalisation avantageuse qui facilite la manoeuvre de la tige de commande 48, la longueur de cette dernière est déterminée de façon que, quelle que soit la position du piston 46 dans la chambre cylindre 41, la seconde extrémité 51 de cette tige émerge de la seconde extrémité 45 de la chambre cylindre 41, ce qui permet de la manipuler facilement.

Cependant, selon une réalisation particulièrement avantageuse, les moyens 60 pour commander la translation la tige de commande 48 dans un sens ou dans l'autre (augmentation ou diminution du volume de la partie de chambre cylindre 47) comportent des moyens moteurs 61 comprenant un arbre de sortie 62 apte à être animé en rotation autour d'un axe de rotation 63, et des moyens de couplage 64 du l'arbre de sortie 62 avec la partie 52 de tige de commande 48 émergeant de la chambre cylindre 41.

Ces moyens de couplage 64 ont pour fonction de transformer une rotation de l'arbre de sortie 62 en une translation de la tige de commande.

Dans une réalisation qui est très préférentielle et particulièrement avantageuse, tant sur le plan de la simplicité de sa mise en oeuvre que sur celui de la précision qui peut être obtenue pour le déplacement de la tige de commande 48, ces moyens de couplage 64 sont constitués d'une vis à billes 65 montée en coopération avec la tige de commande, et d'un réducteur mécanique de vitesse, par exemple du type à engrenage 66 ou analogue, à deux entrées, une première entrée étant liée à la vis à billes 65, la seconde entrée étant liée à l'arbre de sortie 62.

Une vis à billes est un mécanisme assurant la conversion d'un mouvement de rotation en un mouvement de translation, généralement par liaison hélicoïdale. Une telle vis à billes est bien connue en elle-même et ne sera pas plus amplement décrite ici.

Quant à l'amplificateur de pression 200 défini ci-avant, il est constitué d'un premier cylindre 212, d'un deuxième piston 211 monté coulissant dans ce premier cylindre en y délimitant une première chambre à volume variable 210 reliée fluidiquement par les moyens d'entrée 201 à la sortie d'alimentation 43 de la source primaire 100 décrite ci-avant, d'un second cylindre 222 comportant les moyens de sortie 202, d'un troisième piston 221 monté coulissant dans ce second cylindre en y délimitant une seconde chambre à volume variable 220 remplie d'un fluide incompressible qui peut être du même type que le fluide primaire qui remplit la partie 47 de la première chambre 41 définie ci-avant, et de moyens 230 pour relier les deuxième et troisième pistons 211, 221 de façon que le déplacement du troisième piston 221 soit fonction du déplacement du deuxième piston 211.

Selon une réalisation préférée, ces moyens 230 pour relier les deuxième et troisième pistons 211, 221 sont constitués d'une liaison rigide et solide en fonction des pressions qui sont demandées, de façon que le déplacement du troisième piston 221 soit égal au déplacement du deuxième piston 211. Quant aux deuxième et troisième pistons eux-mêmes, ils sont réalisés de façon que les aires S2 et S3 de leurs surfaces respectivement soumises aux pressions de fluides Pp et Pto soient liées par la relation suivante : $\frac{S 2}{S 3} = \frac{Plo}{Pp} .$

De façon très avantageuse, la liaison rigide 230 est constituée d'une tige rigide et solide dont les deux extrémités sont respectivement solidaires des deuxième et troisième pistons 211, 221.

Selon une réalisation industriellement préférentielle, les premier et second cylindres 212, 222 sont coaxiaux et solidaires l'un de l'autre, comme illustré sur la figure unique jointe.

Le dispositif comporte, comme dans l'art antérieur quand la sonde cellulaire est une sonde tri-cellulaire comme celle illustrée sur la figure unique, une seconde source de fluide compressible 30 comme du gaz, généralement de l'air, comportant une sortie 31, et des seconds moyens 32 pour relier fluidiquement la sortie 31 de la seconde source aux entrées d'alimentation 17, 18 respectivement des deux cellules de garde 12, 13, ces seconds moyens de liaison fluidique 32 étant de même nature que les premiers moyens 22 définis ci-dessus.

Dans une réalisation possible, le dispositif peut comporter en outre une âme centrale 70 d'une section transversale inférieure à la section transversale du puits 2 et la sonde tri-cellulaire 10 présente alors une forme sensiblement annulaire et est située sur la paroi extérieure 72 de cette âme centrale 70 pour se trouver dans le puits 2, dans l'espace 71 compris entre la paroi extérieure de l'âme centrale et la paroi 1 du puits 2.

Cette âme centrale 70 est généralement positionnée fixement à une extrémité d'une tige de manoeuvre qui sert à descendre le dispositif dans le puits 2.

Dans la pratique, comme illustré sur la figure jointe, la seconde source de fluide compressible 30 est constituée d'une réserve du fluide compressible, comme une bouteille de gaz bien connue en elle-même, comportant une sortie et un détendeur réglable relié à cette sortie pour ajuster la pression du gaz à une valeur voulue que l'homme du métier sait déterminer.

Le fonctionnement du dispositif selon l'invention se déduit du fonctionnement décrit dans le document antérieur référencé ci-dessus sans qu'il soit besoin de le décrire plus spécifiquement ici, dans l'unique souci de simplifier la présente description.

Il est cependant souligné que le dispositif selon l'invention présente, par rapport aux dispositifs antérieurs, l'avantage suivant : sa structure lui permet d'être utilisé avec l'un ou l'autre des deux types de sonde, monocellulaire ou tri-cellulaire, en délivrant par exemple une pression de 1000 bars pour une sonde monocellulaire, et une pression de 500 bars pour une sonde tri-cellulaire.

## Revendications

1. Dispositif permettant de mettre en pression une partie de la paroi (1) d'un puits (2) comportant :
• une sonde cellulaire (10) comprenant au moins une cellule (11) munie d'une entrée d'alimentation (16),
• une source (20) apte à délivrer, à une sortie (21), un fluide incompressible sous une pression de valeur Pto, et
• des moyens (22) pour relier fluidiquement la sortie (21) de ladite source (20) à l'entrée d'alimentation (16) de ladite cellule (11),
***caractérisé par le fait que*** ladite source (20) est constituée par :
• une source primaire (100) apte à délivrer, à une sortie (43), un fluide primaire incompressible sous une pression de valeur Pp inférieure à la valeur de pression Pto, et
• un amplificateur de pression (200) pour amener la valeur de pression Pp à la valeur de pression Pto, cet amplificateur de pression comportant des moyens d'entrée (201) reliés fluidiquement à la sortie (43) de la source primaire (100) et des moyens de sortie (202), ces moyens de sortie (202) constituant la sortie (21) de la source (20).

2. Dispositif selon la revendication 1, **caractérisé par le fait que** la source primaire (100) est constituée par :
• un vérin (40) comprenant une chambre cylindre (41) définie selon un axe longitudinal (42), cette chambre cylindre comprenant une sortie d'alimentation (43), ladite sortie d'alimentation (43) étant située sensiblement à une première (44) des première et seconde extrémités (44, 45) de ladite chambre cylindre, un premier piston (46) monté coulissant de façon étanche dans ladite chambre cylindre (41) en y délimitant deux parties (47, 50) à volume variable en fonction du déplacement du dit premier piston (46), une première partie (47) apte à être remplie d'un fluide primaire incompressible et comportant ladite sortie d'alimentation (43), et une seconde partie (50) ne comprenant pas ladite sortie d'alimentation, une tige de commande (48), des moyens pour lier une première extrémité (49) de ladite tige de commande au dit premier piston (46) de façon que la tige de commande soit située au moins partiellement dans la seconde partie (50) de la chambre cylindre (41), et
• des moyens (60) pour commander la translation de ladite tige de commande (48) sensiblement suivant ledit axe longitudinal (42) de façon à faire coulisser ledit premier piston (46) dans la chambre cylindre (41) d'une quantité prédéterminée.

3. Dispositif selon l'une des revendications 1 et 2, **caractérisé par le fait que** l'amplificateur de pression (200) est constitué par :
• un premier cylindre (212),
• un deuxième piston (211) monté coulissant dans ledit premier cylindre en y délimitant une première chambre à volume variable (210), cette première chambre étant reliée fluidiquement par les moyens d'entrée (201) à la sortie d'alimentation (43) de la source primaire (100),
• un second cylindre (222), et
• un troisième piston (221) monté coulissant dans ledit second cylindre en y délimitant une seconde chambre à volume variable (220), cette seconde chambre étant remplie d'un fluide incompressible et comportant les moyens de sortie (202), et
• des moyens (230) pour relier les deuxième et troisième pistons (211, 221) de façon que le déplacement du troisième piston (221) soit fonction du déplacement du deuxième piston (211).

4. Dispositif selon la revendication 3, **caractérisé par le fait que** les moyens pour relier les deuxième et troisième pistons (211, 221) sont constitués d'une liaison rigide (230) de façon que le déplacement du troisième piston (221) soit égal au déplacement du deuxième piston (211), les aires S2 et S3 des deux surfaces respectivement des deuxième et troisième pistons (211, 221) qui sont soumises aux pressions de fluides respectivement de valeurs Pp et Pto étant liées par la relation suivante : $\frac{S 2}{S 3} = \frac{Pto}{Pp} .$

5. Dispositif selon la revendication 4, **caractérisé par le fait que** la liaison rigide (230) est constituée d'une tige rigide dont les deux extrémités sont respectivement solidaires des deuxième et troisième pistons (211, 221).

6. Dispositif selon l'une des revendications 3 à 5, **caractérisé par le fait que** les premier et second cylindres respectivement des première et seconde chambres à volume variable (212, 222) sont coaxiaux et solidaires l'un de l'autre.

7. Dispositif selon l'une des revendications précédentes, **caractérisé par le fait que** ladite sonde cellulaire (10) est l'une des sondes suivantes : sonde monocellulaire, sonde tri-cellulaire.

## Patentansprüche

1. Vorrichtung, die ermöglicht, einen Teil der Wand (1) eines Schachts (2) mit Druck zu beaufschlagen, die Folgendes umfasst:
• eine Zellensonde (10), die wenigstens eine Zelle (11) enthält, die mit einem Versorgungseingang (16) versehen ist,
• eine Quelle (20), die an einem Ausgang (21) ein inkompressibles Fluid, das mit einem Druck mit Wert Pto beaufschlagt ist, fördern kann, und
• Mittel (22), um den Ausgang (21) der Quelle (20) mit dem Versorgungseingang (16) der Zelle (11) fluidtechnisch zu verbinden,
**dadurch gekennzeichnet, dass** die Quelle (20) gebildet ist durch:
• eine primäre Quelle (100), die an einem Ausgang (43) ein inkompressibles primäres Fluid unter einem Druck mit Wert Pp, der kleiner als der Druckwert Pto ist, fördern kann, und
• einen Druckverstärker (200), um den Druckwert Pp auf den Druckwert Pto zu bringen, wobei dieser Druckverstärker Eingangsmittel (201), die mit dem Ausgang (43) der primären Quelle (100) fluidtechnisch verbunden sind, und Ausgangsmittel (202) umfasst, wobei diese Ausgangsmittel (202) den Ausgang (21) der Quelle (20) bilden.

2. Vorrichtung nach Anspruch 1, **dadurch gekennzeichnet, dass** die primäre Quelle (100) gebildet ist durch:
• einen Stellzylinder (40), der umfasst: eine Zylinderkammer (41), die längs einer Längsachse (42) definiert ist, wobei diese Zylinderkammer einen Versorgungsausgang (43) aufweist, wobei sich der Versorgungsausgang (43) im Wesentlichen an einem ersten Ende (44) eines ersten und eines zweiten Endes (44, 45) der Zylinderkammer befindet, einen ersten Kolben (46), der in der Zylinderkammer (41) dicht gleitend montiert ist und dort zwei Teile (47, 50) mit einem in Abhängigkeit von der Verlagerung des ersten Kolbens (46) veränderlichen Volumen begrenzt, wobei ein erster Teil (47) mit einem inkompressiblen primären Fluid gefüllt werden kann und den Versorgungsausgang (43) aufweist und ein zweiter Teil (50) den Versorgungsausgang nicht aufweist, einen Steuerstift (48) und Mittel zum Verbinden eines ersten Endes (49) des Steuerstifts mit dem ersten Kolben (46), derart, dass sich der Steuerstift wenigstens teilweise in dem zweiten Teil (50) der Zylinderkammer (41) befindet, und
• Mittel (60) zum Steuern der translatorischen Bewegung des Steuerstifts (48) im Wesentlichen längs der Längsachse (42), derart, dass der erste Kolben (46) in der Zylinderkammer (41) um einen vorgegebenen Betrag gleitet.

3. Vorrichtung nach einem der Ansprüche 1 und 2, **dadurch gekennzeichnet, dass** der Druckverstärker (200) gebildet ist durch:
• einen ersten Zylinder (212),
• einen zweiten Kolben (211), der in dem ersten Zylinder gleitend montiert ist und dort eine erste Kammer mit veränderlichem Volumen (210) begrenzt, wobei diese erste Kammer durch die Eingangsmittel (201) fluidtechnisch mit dem Versorgungsausgang (43) der primären Quelle (100) verbunden ist,
• einen zweiten Zylinder (222) und
• einen dritten Kolben (221), der gleitend in dem zweiten Zylinder montiert ist und dort eine zweite Kammer mit veränderlichem Volumen (220) begrenzt, wobei diese zweite Kammer mit einen inkompressiblen Fluid gefüllt ist und die Ausgangsmittel (202) aufweist, und
• Mittel (230), um den zweiten und den dritten Kolben (211, 221) in der Weise zu verbinden, dass die Verlagerung des dritten Kolbens (221) eine Funktion der Verlagerung des zweiten Kolbens (211) ist.

4. Vorrichtung nach Anspruch 3, **dadurch gekennzeichnet, dass** die Mittel zum Verbinden des zweiten und des dritten Kolbens (211, 221) durch eine starre Verbindung (230) gebildet sind, derart, dass die Verlagerung des dritten Kolbens (221) gleich der Verlagerung des zweiten Kolbens (211) ist, wobei die Flächeninhalte S2 und S3 der zwei Oberflächen des zweiten bzw. des dritten Kolbens (211, 221), die den Fluiddrücken mit Wert Pp bzw. Pto ausgesetzt sind, durch die folgende Beziehung verbunden sind: $S 2 / S 3 = Tto / Pp .$

5. Vorrichtung nach Anspruch 4, **dadurch gekennzeichnet, dass** die starre Verbindung (230) durch einen starren Stift gebildet ist, dessen zwei Enden mit dem zweiten bzw. dem dritten Kolben (211, 221) verbunden sind.

6. Vorrichtung nach einem der Ansprüche 3 bis 5, **dadurch gekennzeichnet, dass** der erste und der zweite Zylinder der ersten bzw. der zweiten Kammer mit veränderlichem Volumen (212, 222) koaxial sind und miteinander fest verbunden sind.

7. Vorrichtung nach einem der vorhergehenden Ansprüche, **dadurch gekennzeichnet, dass** die Zellensonde (10) eine der folgenden Sonden ist: Monozellensonde, Dreifachzellesonde.

## Claims

1. A device for applying pressure to a portion of the wall (1) of a borehole (2), the device comprising:
• a cellular sonde (10) comprising at least one cell (11) having a feed inlet (16);
• a source (20) suitable for delivering an incompressible fluid to an outlet (21) at a pressure of value Pto; and
• means (22) for putting the outlet (21) of said source (20) into fluid flow connection with the feed inlet (16) of said cell (11);
the device being **characterized by** the fact that said source (20) is constituted by:
• a primary source (100) suitable for delivering an incompressible primary fluid to an outlet (43) at a pressure of value Pp less than the pressure value Pto; and
• a pressure amplifier (200) for bringing the pressure value Pp up to the pressure value Pto, the pressure amplifier including inlet means (201) in fluid flow connection with the outlet (43) of the primary source (100) and outlet means (202), the outlet means (202) constituting the outlet (21) of the source (20).

2. A device according to claim 1, **characterized by** the fact that the primary source (100) is constituted by:
• an actuator (40) comprising a cylinder chamber (41) defined about a longitudinal axis (42), the cylinder chamber having a feed outlet (43), said feed outlet (43) being situated substantially at a first end (44) of first and second ends (44, 45) of said cylinder chamber, a first piston (46) slidably mounted in leaktight manner in said cylinder chamber (41) so as to define therein two portions (47, 50) of volume that is variable as a function of movement of said first piston (46), a first portion (47) being suitable for being filled with an incompressible primary fluid and including said, feed outlet (43), and a second portion (50) not including said feed outlet, a control rod (48), means for connecting a first end (49) of said control rod to said first piston (46) in such a manner that the control rod is situated at least in part in the second portion (50) of the cylinder chamber (41); and
• means (60) for controlling movement in translation of said control rod (48) substantially along said longitudinal axis (42) so as to cause said first piston (46) to slide in the cylinder chamber (41) by a predetermined quantity.

3. A device according to claim 1 or claim 2, **characterized by** the fact that the pressure amplifier (200) is constituted by:
• a first cylinder (212);
• a second piston (211) slidably mounted in said first cylinder and defining therein a first chamber (210) of variable volume, this first chamber being in fluid flow connection by the inlet means (201) to the feed outlet (43) of the primary source (100);
• a second cylinder (222); and
• a third piston (221) slidably mounted in said second cylinder and defining therein a second variable volume chamber (220), the second chamber being filled with an incompressible fluid and including the outlet means (202); and
• means (230) for connecting the second and third pistons (211, 221) in such a manner that the movement of the third piston (221) is a function of the movement of the second piston (211).

4. A device according to claim 3, **characterized by** the fact that the means for connecting the second and third pistons (211, 221) are constituted by a rigid connection (230) so that the movement of the third piston (221) is equal to the movement of the second piston (211), the areas S2 and S3 of the respective surfaces of the second and third pistons (211, 221) that are subjected to the fluid pressures of respective values Pp and Pto being related by the following relationship: $\frac{S 2}{S 3} = \frac{Pto}{Pp}$

5. A device according to claim 4, **characterized by** the fact that the rigid connection (230) is constituted by a rigid rod having its two ends secured respectively to the second and third pistons (211, 221).

6. A device according to any one of claims 3 to 5, **characterized by** the fact that the first and second cylinders of the first and second variable volume chambers (212, 222) respectively are on a common axis and secured to each other.

7. A device according to any preceding claim, **characterized by** the fact that said cellular sonde (10) is one of the following sondes: a single-cell sonde, a three-cell sonde.
